# EUROPÄISCHE PATENTSCHRIFT

(11) **EP 2 824 775 B1**
(45) Veröffentlichungstag und Bekanntmachung des Hinweises auf die Patenterteilung: **17.10.2018**
(21) Anmeldenummer: 13175786.6
(22) Anmeldetag: 09.07.2013
(51) Int. Cl.: H01R 13/6582

(54) **Geschirmte Rundsteckverbindereinheit mit symmetrisch angeordneten Steckkontakten**
Shielded round plug connection unit with symmetrical arranged contact plugs
Unité isolée de connecteurs à fiche ronds dotée de contacts à fiche disposés de façon symétrique

(43) Veröffentlichungstag der Anmeldung: 14.01.2015
(73) Patentinhaber: PHOENIX CONTACT Connector Technology GmbH, 71083 Herrenberg (DE)
(72) Erfinder: Michel, Markus, 72202 Nagold (DE); Brode, Manfred, 71126 Öschelbronn (DE)
(74) Vertreter: Klocke, Peter

(56) Entgegenhaltungen:
- EP-A2- 1 274 154
- DE-A1-102011 056 798
- US-A1- 2012 329 324

## Beschreibung

Die Erfindung betrifft eine Rundsteckverbindereinheit für abgeschirmte elektrische Kabel, mit einem von einer Schirmhülse umgriffenen Isolierkörper, in dem mehrere elektrische buchsen- und/oder stiftförmige Steckkontakte in Aufnahmekammern angeordnet sind, wobei die Schirmhülse mit dem Isolierkörper verrastet und mit einem aufnehmenden Gehäuseteil eines Steckverbinders verrastbar ist, wobei das steckseitige Ende der Schirmhülse eine gerade Anzahl von sich axial erstreckenden, durch Längsschlitze getrennte Hülsensegmente aufweist, wobei die Hülsensegmente, die in Umfangsrichtung der Schirmhülse aufeinander folgen, jeweils einen gleichmäßigen radialen Versatz in abwechselnder Richtung zueinander aufweisen, und wobei die Hülsensegmente von zwei identisch ausgebildeten Schirmhülsen bei einem Drehversatz in Umfangsrichtung der Schirmhülsen ineinander steckbar sind, wobei sich der Drehversatz aus 360 Grad geteilt durch die Anzahl der Hülsensegmente ergibt.

Aus dem Stand der Technik sind eine Vielzahl von Rundsteckverbindern in unterschiedlichsten Ausführungsformen bekannt. Bekannte Rundsteckverbinder weisen einen als Isolierkörper ausgebildeten Steckerkörper mit darin gehaltenen Kontaktelementen zum Anschluss von Litzenleitungen auf, der eine Kabelanschlussseite und eine Steckseite besitzt. Bei der Nutzung von abgeschirmten Kabeln zur Signalübertragung ist der Isolierkörper häufig, insbesondere bei nichtmetallischen Steckverbindergehäusen, von einer Schirmhülse umgriffen, mit der das Abschirmgeflecht des Kabels zur Weiterleitung des Abschirmpotenzials an einen Gegenstecker verbindbar ist. Eine solche von dem Isolierkörper und der Schirmhülse gebildete Rundsteckverbindereinheit kann beispielsweise in einem nur zum Anschluss von Signalleitungen oder in einem zum Anschluss von Leistungs- und Signalleitungen vorgesehenen Rundsteckverbinder angeordnet sein.

Bekannt ist es außerdem, Steckverbinder als gerade oder abgewinkelte Steckverbinder herzustellen, denen jeweils ein Gegensteckverbinder mit gleich angeordneten Gegensteckkontakten und einer Gegenschirmhülse zugeordnet ist. Für den Steckverbinder und den Gegensteckverbinder werden im Allgemeinen unterschiedliche Isolierkörper und unterschiedliche Schirmhülsen eingesetzt, was die Herstellung verteuert und den Lagerungsaufwand für diese Komponenten erhöht.

Zum Stand der Technik wird auf die Druckschriften EP 1 274 154 A2 und DE 10 2011 056798 A1 verwiesen.

Die Druckschrift EP 1 274 154 A2 offenbart einen mittels einer Schirmhülse geschirmten Steckverbinder, der ein männliches Verbinderteil mit einem männlichen Steckkontakt und ein weibliches Verbinderteil mit einem weiblichen Steckkontakt aufweist, die einander zugeordnet sind, wobei das steckseitige Ende der Schirmhülse zwei und damit eine gerade Anzahl von sich axial erstreckenden, durch Längsschlitze getrennte Hülsensegmente umfasst. Eines der beiden Hülsensegmente schließt stirnseitig an den Körper der Schirmhülse ohne radialen Versatz an, während das andere Hülsensegment gegenüber diesem und dem Körper der Schirmhülse einen radialen Versatz aufweist. Die beiden Steckverbinderteile sind steckseitig bei einem Drehversatz um 180 Grad ineinander steckbar, wobei das Hülsensegment mit dem radialen Versatz das Hülsensegment ohne radialen Versatz an seinem Außenumfang übergreift. Dabei sind die Schirmhülsen der beiden Verbinderteile zueinander derart angeordnet, dass deren Mittelachsen einen seitlichen Versatz zueinander aufweisen, wenn die beiden Schirmhülsen identisch ausgebildet und mit Drehversatz ineinander gesteckt sind. Um diesen Versatz zu kompensieren, sind zumindest die Steckbereiche des männlichen und/oder weiblichen Steckkontaktes exzentrisch in dem konzentrisch in den Schirmhülsen aufgenommenen Isolierkörpern angeordnet.

Die Druckschrift DE 10 2011 056798 A1 lehrt einen elektrischen Steckverbinder, mit einem Isoliergehäuse, innerhalb welchem ein freies Ende eines Kabels eingeführt ist, mit einem ersten elektrisch leitenden Federelement, welches an einem ersten abgemantelten Bereich des freien Endes des Kabels auf der die Adern des Kabels umgebenden Schirmung angeordnet ist, mit mehreren Kontaktelementen, welche mit den Adern des Kabels verbunden sind, und mit einer Schirmhülse, welche das erste Federelement umschließt, wobei die Schirmhülse an dem Mantel des Kabels vor und hinter dem ersten Federelement befestigt ist. An dem Bereich des freien Endes weist die Schirmhülse, die an dem steckseitigen Ende mit einer Anzahl von sich axial erstreckenden durch Längsschlitze getrennten Hülsensegmenten ausgebildet ist, Rastmittel zum Befestigen des Steckverbinders an einer Wand auf, die in Form von mehreren ringförmig an der Stirnfläche der Schirmhülse ausgebildeten Rasthaken vorgesehen sind. Der Steckverbinder kann mit einem an einer Wand angeordneten Gegenstecker, welcher vorzugsweise auf einer Leiterplatte angeordnet ist, kontaktierend verbunden werden, wobei zum Befestigen des Steckverbinders an dem Gegenstecker die Rastmittel hinter der Wand einrasten. Der Steckverbinder und der Gegenstecker sind zumindest bezüglich der Schirmhülse unterschiedlich ausgebildet. Die an den Hülsensegmenten der Schirmhülse des Steckverbinders ausgebildeten Rastmittel verhindern, dass die gleiche Schirmhülse auch für den Gegenstecker verwendet werden kann.

Im Hinblick darauf liegt der Erfindung die Aufgabe zur Grunde, zur Verringerung des Lageraufwandes einen Isolierkörper und eine Schirmhülse vorzuschlagen, die zu einer Rundsteckverbindereinheit zusammensetzbar sind, die sowohl für den Steckverbinder wie auch für den Gegensteckverbinder gleichermaßen einsetzbar sind, so dass damit diese beiden Ausführungsformen wirtschaftlich herstellbar sind.

Diese Aufgabe wird erfindungsgemäß durch eine Rundsteckverbindereinheit mit den Merkmalen des Anspruchs 1 gelöst. Weitere vorteilhafte Ausgestaltungen sind den rückbezogenen Patentansprüchen zu entnehmen.

Bei der erfindungsgemäßen Rundsteckverbindereinheit fällt die Mittelachse des Isolierkörpers bei in der Schirmhülse aufgenommenem Isolierkörper jeweils mit der Mittelachse der Schirmhülse zusammen und bilden eine Längsachse der Rundsteckverbindereinheit, wobei die Mittelachsen der Schirmhülsen und der Isolierkörper bei ineinander steckenden Schirmhülsen eine Längsachse der zusammengesteckten Rundsteckverbindereinheiten bilden und erfindungsgemäß die gerade Anzahl der sich axial erstreckenden, durch Längsschlitze getrennten Hülsensegmente mindestens vier beträgt, so dass bei ineinander gesteckten Schirmhülsen bedingt durch den gleichmäßigen radialen Versatz der Hülsensegmente die Längsachsen der beiden Rundsteckverbindereinheiten keinen radialen Versatz zueinander aufweisen. Die Hülsensegmente können sich dabei absolut parallel oder leicht geneigt zu dem anschlussseitigen Ende der Schirmhülse erstrecken. Leicht geneigt bedeutet dabei einen vorgesehenen Neigungswinkel von typisch weniger als 5 Grad, der insbesondere bei federnd ausgebildeten Hülsensegmenten von Vorteil ist. Damit kann die Schirmhülse die Gegenschirmhülse sicher und zuverlässig elektrisch kontaktieren. Der radiale Versatz der Hülsensegmente, die in Umfangsrichtung der Schirmhülse aufeinander folgen, kann dabei gegenüber dem nicht segmentierten Teil der Schirmhülse radial nach innen und/oder nach außen gerichtet sein. Damit ist der Abstand von jeweils zwei in Umfangsrichtung der Schirmhülse direkt aufeinander folgenden Hülsensegmenten zu der Mittelachse der Schirmhülse um den gleichen Betrag unterschiedlich. Dies bedeutet, dass jedes erste, dritte und ggf. fünfte usw. in Umfangsrichtung der Schirmhülse gezählte Hülsensegment beispielsweise entlang einer inneren Kreisbahn und jedes zweite, vierte und ggf. sechste usw. gezählte Hülsensegment entlang einer äußeren Kreisbahn, die sich konzentrisch zu der Mittelachse der Schirmhülse erstrecken, oder umgekehrt angeordnet ist. Der Abstand dieser beiden Kreisbahnen entspricht dem radialen Versatz der Hülsensegmente.

Die in Umfangsrichtung der Schirmhülse gemessene Breite der Hülsensegmente sowie der Längsschlitze kann dabei an sich beliebig gewählt werden. Bevorzugt werden jedoch Ausführungsformen der Erfindung, bei denen sämtliche Hülsensegmente und/oder Längsschlitze eine übereinstimmende Breite aufweisen, wobei jedes der Hülsensegmente symmetrisch zu der Mittelachse der Schirmhülse und zu jedem der anderen Hülsensegmente angeordnet ist. Die Hülsensegmente sind demzufolge in Umfangsrichtung der Schirmhülse gleichmäßig verteilt an dem vorderen steckseitigen Ende der Schirmhülse angeordnet.

Bei einer bevorzugten Ausführungsform der Erfindung weisen die Hülsensegmente eine radial nach innen und/oder nach außen gerichtete, den Versatz bewirkende Kröpfung auf. Die gekröpften Hülsensegmente erstrecken sich zumindest nach der Kröpfstelle mit einem Neigungswinkel zu der Mittelachse der Schirmhülse von maximal 5 Grad im wesentlichen axial. In einer Ausführungsform der Erfindung sind die der Mittelachse der Schirmhülse näher liegenden Hülsensegmente dabei nach innen gekröpft, während die der Mittelachse ferner liegenden Hülsensegmente sich geradlinig erstrecken oder nach außen gekröpft sind. Alternativ können die der Mittelachse näher liegenden Hülsensegmente auch keine Kröpfung aufweisen und die von der Mittelachse weiter beabstandeten Hülsensegmente nach außen gekröpft sein.

Vorzugsweise entspricht der Versatz der Hülsensegmente wenigstens der Wandstärke der Schirmhülse. Für den Fall, dass die Hülsensegmente vorzugsweise federnd ausgebildet sind, kann der Versatz der inneren und äußeren Hülsensegmente etwas größer sein als die Wandstärke der Schirmhülse. Bei nicht federnd ausgebildeten Hülsensegmenten entspricht der radiale Versatz der Hülsensegmente der Wandstärke der Schirmhülse.

Bei einer begünstigten Ausführungsform der Erfindung weist die Schirmhülse in Axialrichtung kurze und lange Hülsensegmente auf, die in Umfangsrichtung der Schirmhülse abwechselnd aufeinander folgend angeordnet sind. Die kurzen Hülsensegmente ergeben sich beispielsweise durch die Kröpfung jedes zweiten Hülsensegmentes, wenn vor der Kröpfung alle Hülsensegmente axial gleich lang ausgebildet sind.

Durch die vorstehend beschriebenen Maßnahmen sind die Hülsensegmente von zwei identisch ausgebildeten Schirmhülsen bei einem bestimmten Drehversatz in Umfangsrichtung ineinander steckbar, der sich aus 360 Grad geteilt durch die Anzahl der Hülsensegmente ergibt. So können beispielsweise zwei identisch ausgeführte, vier Hülsensegmente aufweisende Schirmbuchsen steckseitig ineinander gesteckt werden, wenn eine der Schirmhülsen um 90 Grad um die Mittelachse der Schirmhülse gegenüber der anderen Schirmhülse gedreht wird. Beim Zusammenstecken übergreifen die jeweils äußeren Hülsensegmente einer verdrehten Schirmhülse die jeweils inneren Hülsensegmente der anderen Schirmhülse und die äußeren Hülsensegmente der anderen Schirmhülse die inneren Hülsensegmente der verdrehten Schirmhülse, jeweils außen. Die jeweiligen Hülsensegmente sind dabei in Anlage aneinander und kontaktieren sich sicher elektrisch. Damit kann eine derartig ausgebildete Schirmhülse sowohl für ein Steckerteil wie auch in ein Gegensteckerteil verwendet werden, wenn diese mit entsprechendem Drehwinkelversatz jeweils geeignet angeordnet eingebaut wird. Damit ist ein problemloses Ineinanderstecken der Schirmhülsen steckseitig möglich ist. Die vorgeschlagene Schirmhülse ist vorzugsweise als gerolltes Stanzbiegeteil herstellgestellt und damit kostengünstig.

Die erfindungsgemäße Rundsteckverbindereinheit weist einen in der Schirmhülse aufgenommenen Isolierkörper auf, der nahe dem steckseitigen Ende der Schirmhülse zurückversetzt angeordnet und mit der Schirmhülse verrastet ist. Die Mittelachse des Isolierkörpers fällt bei in der Schirmhülse aufgenommenem Isolierkörper mit der Mittelachse der Schirmhülse zusammen und bildet eine Längsachse der Rundsteckverbindereinheit. Die Raststellung von Isolierkörper und Schirmhülse ist dabei derart gewählt, dass die Isolierkörper von zwei erfindungsgemäßen Rundsteckverbindereinheiten, die für ein Steckerteil und ein Gegensteckerteil bestimmt sind, beim Ineinanderstecken der Schirmhülsensegmente der Schirmhülsen einander nicht im Wege sind.

Bei einer bevorzugten Ausführungsform der erfindungsgemäßen Rundsteckverbindereinheit weist der Isolierkörper Aufnahmekammern für die Steckkontakte auf, die um eine Mittelachse des Isolierkörpers mit einem Winkelversatz angeordnet sind, der sich aus 360 Grad geteilt durch die Anzahl der Hülsensegmente ergibt. Der Winkelversatz der Aufnahmekammern des Isolierkörpers entspricht dem Drehwinkelversatz der Hülsensegmente der Schirmhülse im Hinblick auf die Längsachse der Rundsteckverbindereinheit auf. Die symmetrische Anordnung der Steckkontakte in dem Isolierkörper entspricht der symmetrischen Anordnung der Hülsensegmente an der Schirmhülse. Nach dem Ausrichten von zwei erfindungsgemäßen Rundsteckverbindereinheiten derart, dass die Schirmhülsen mit ihrem steckseitigen Ende ineinander steckbar sind, erstrecken sich die Aufnahmekammern der beiden Isolierkörper, von denen jeweils einer in jeder Schirmhülse angeordnet ist, in axialer Richtung exakt ausgerichtet fluchtend miteinander. In die Aufnahmekammern eingebrachte Steckkontakte, die als korrespondierent ausgebildete stift- und buchsenförmige elektrische Kontakte des Steckverbinders und des Gegensteckverbinders einander jeweils gegenüberliegen, sind somit ohne Schwierigkeiten ineinander steckbar. Dabei wirken die Hülsensegmente zudem als Codierelemente des Rundsteckverbinders, die eine Verpolung zuverlässig verhindern. Anstelle einer einzigen, jedem Hülsensegment zugeordneten Aufnahmekammer können jedem Hülsensegment auch mehrere, eine Kammergruppe bildende Aufnahmekammern zugeordnet sein, die derart rotationssymmetrisch im Hinblick auf die Mittelachse des Isolierkörpers angeordnet sind, wie es bei den einzelnen Aufnahmekammern der Fall ist.

Vorzugsweise sind die Aufnahmekammern der Isolierkörper derart ausgebildet, dass sie sowohl stiftförmige wie auch buchsenförmige Steckkontakte aufnehmen können. Damit kann für das Steckerteil wie auch für das Gegensteckerteil derselbe Isolierkörper verwendet werden. Dabei kann der Isolierkörper einstückig oder mehrstückig ausgeführt sein, wobei dieser von der Kabelanschlussseite in die Schirmhülse mit in den Aufnahmekammern angeordneten, an die Litzen des Kabels angeschlagen Steckkontakten von der Kabelanschlussseite her in den Isolierkörper einführbar ist. Bei einstückig ausgebildeten Isolierkörpern können die Steckkontakte in axialer Richtung von hinten in den Isolierkörper eingebracht werden. Bei mehrstückig ausgebildeten Isolierkörpern werden diese wie meist üblich in radialer Richtung in ein Isolierkörperteil eingelegt, das dann mit mindestens einem weitren Isolierkörperteil zusammengeführt wird. Dabei können für die Verwendung als Steckerteil nur stiftförmige und zur Verwendung als Gegensteckerteil nur buchsenförmige Steckkontakte in den Isolierkörper eingebracht werden oder bei geeigneter Anordnung auch wahlweise stift- und buchsenförmige Steckkontakte in Mischbestückung. Der Schirmanschluss kann auf einfache und bekannte Weise mit federnden Elementen, die im Steckergehäuse integriert sind, realisiert werden. Eine solche Rundsteckverbindereinheit kann in einen Leistungs- und/oder Signalleitung aufweisenden Rundsteckverbinder eingebaut und mit dem aufnehmenden Gehäuseteil dieses Steckverbinders vorzugsweise verrastet werden.

Nachfolgend wird die Erfindung anhand eines in der Zeichnung dargestellten Ausführungsbeispiels näher erläutert. Weitere Merkmale der Erfindung ergeben sich aus der folgenden Beschreibung des Ausführungsbeispiels der Erfindung in Verbindung mit den Ansprüchen und den beigefügten Figuren. Die einzelnen Merkmale der Erfindung können für sich allein oder zu mehreren bei unterschiedlichen Ausführungsformen der Erfindung verwirklicht sein. Es zeigen:
- Figur 1: eine Hybridsteckverbindung mit einem Steckerteil und einem Gegensteckerteil, die jeweils eine erfindungsgemäße Rundsteckverbindereinheit aufweisen;
- Figur 2: eine der erfindungsgemäßen Rundsteckverbindereinheiten aus Figur 1 als Explosionsdarstellung;
- Figur 3: die beiden zusammengesteckten Rundsteckverbindereinheiten aus Figur 1 in Seitenansicht, zusammengesteckt (Figur 3a) und auseinander gezogen (Figur 3b); und
- Figur 4: die zusammengesteckten Rundsteckverbindereinheiten aus Figur 1 in einer Längsschnittdarstellung.

Die Figur 1 zeigt eine Hybridsteckverbindung 1 mit einem Steckverbinder 2 und einem Gegensteckverbinder 3 in zusammengestecktem Zustand, in einer teilweisen Längsschnittdarstellung. Der Steckverbinder 2 ist als gerader und der Gegensteckverbinder 3 als abgewinkelter Rundsteckverbinder ausgebildet. Beide Steckverbinder weisen ein metallisches Steckverbindergehäuse 4 auf, in dem nicht gezeigte Leistung übertragende Steckverbinderkontakte und dargestellte Signal übertragende Steckkontakte 5, 5' angeordnet sind. Die Signal übertragenden Steckkontakte 5, 5' sind in Rundsteckverbindereinheiten 6, 6' angeordnet, wobei die Rundsteckverbindereinheit 6, die dem Steckverbinder 2 zugeordnet ist, hülsenförmige Steckkontakte 5 und die Rundsteckverbindereinheit 6', die dem Gegensteckverbinder 3 zugeordnet ist, stiftförmige Steckkontakte 5' aufweist. Die Rundsteckverbindereinheiten 6, 6' umfassen jeweils eine Schirmhülse 7 und einen Isolierkörper 8, die miteinander verrastet sind.

Die Figur 2 zeigt eine der erfindungsgemäßen Rundsteckverbindereinheiten 6, 6' aus Figur 1 in einer Explosionsdarstellung. Die dargestellte Rundsteckverbindereinheit 6' weist einen zweiteiligen Isolierkörper 8 mit einer topfförmigen Isolierkörperhülse 9 und einem von der Kabelanschlussseite her in die Isolierkörperhülse 9 einführbaren isolierenden Kontaktträger 10 auf. In den Kontaktträger 10 können die stiftförmigen Steckkontakte 5' mit den nicht dargestellten angeschlagen Litzen eines geschirmten Kabels radial eingelegt werden. Der Kontaktträger 10 kann dann in die Isolierkörperhülse 9 eingeführt und mit dieser verrastet werden. Die der so gebildete Isolierkörper 8 ist axial von hinten in die Schirmhülse 7 einschiebbar, die vorzugsweise als gerolltes Stanzbiegeteil hergestellt ist. Der Kabelschirm des in der Zeichnung nicht abgebildeten abgeschirmten elektrischen Kabels ist über eine Schirmkontaktierhülse 11 mit der Schirmhülse 7 verbindbar. Die Rundsteckverbindereinheit 6 sieht entsprechend aus, wobei der Unterschied nur in den eingelegten buchsenförmigen Steckkontakten 5 liegt.

Die Figuren 3a, 3b zeigen die erfindungsgemäßen Rundsteckverbindereinheiten 6, 6' zusammengesteckt (Figur 3a) und auseinander gezogen (Figur 3b). Besonders in Figur 3b ist deutlich zu erkennen, dass das steckseitige Ende 12 der Schirmhülse 7 eine gerade Anzahl, in diesem Fall vier sich axial erstreckende, durch Längsschlitze 13 getrennte Hülsensegmente 14 aufweist. Die Hülsensegmente 14 umfassen je zwei kurze Hülsensegmente 14' und zwei lange Hülsensegmente 14", die in Umfangsrichtung der Schirmhülse 7 aufeinander folgend angeordnet sind. Auf ein langes Hülsensegment 14" folgt ein kurzes Hülsensegment 14', dann wieder ein langes Hülsensegment 14", an das wiederum ein kurzes Hülsensegment 14' anschließt. Die Hülsensegmente 14 sind kreisförmig um eine Mittelachse 17 der Schirmhülse 7 angeordnet, wobei die kurzen Hülsensegmente 14' jeweils einen gleichmäßigen radialen Versatz 18 nach innen gegenüber den langen Hülsensegmenten 14" aufweisen. Der Versatz 18 streckt sich in abwechselnder Richtung im Hinblick auf die Hülsensegmente 14' und 14". Er ist bei den Hülsensegmenten 14 abwechselnd nach innen und nach außen gerichtet.

Bei dem dargestellten Ausführungsbeispiel der erfindungsgemäßen Rundsteckverbindereinheiten 6 bzw. 6' weisen die kurzen Hülsensegmente 14' eine radial nach innen gerichtete, den Versatz 18 zwischen den langen Hülsensegmenten 14" und den kurzen Hülsensegmenten 14' bewirkende Kröpfung 19 auf. Der Versatz 18 aufeinander folgender Hülsensegmente 14 entspricht in etwa der Wandstärke der Schirmhülse 7, wobei die kürzeren Hülsensegmente 14' durch die Kröpfung vorzugsweise federnd ausgebildet sind. In den Schirmhülsen 7 sind jeweils Isolierkörper 8 aufgenommen, deren steckseitige Enden 15 an dem freien Ende der kurzen Hülsensegmente 14' angeordnet sind. Aus dem Isolierkörper 8 der Rundsteckverbindereinheit 6' des Gegensteckverbinders 3 stehen stiftförmige Steckkontakte 5' vor. Die in dem Isolierkörper 8 der Rundsteckverbindereinheit 6 des Steckverbinders 2 aufgenommenen buchsenförmigen Steckkontakte 5 sind in der Figur 3b nicht erkennbar.

Die Rundsteckverbindereinheiten 6, 6' sind um 90 Grad um die Längsachse 20 der Rundsteckverbindereinheiten 6, 6' zueinander verdreht angeordnet. Die kurzen Hülsensegmente 14' der Schirmhülse 7 der Rundsteckverbindereinheiten 6, 6' liegen jeweils dem langen Hülsensegment 14" der jeweils anderen Schirmhülse 7 und umgekehrt jeweils direkt gegenüber. Dabei weisen die Hülsensegmente 14', 14" mit den angrenzenden Längsschlitzen 13 in Umfangsrichtung der Schirmhülse 7 jeweils eine gleichmäßige Breite auf. Demzufolge sind die beiden Schirmhülsen 7, wie die Figur 3a zeigt, ineinander steckbar bis die Isolierkörper 8 aneinander liegen. In diesem Zustand greifen die stiftförmigen Steckkontakte 5' in die buchsenförmigen Steckkontakte 5 ein, wie es die Figur 1 zeigt. Im zusammengesteckten Zustand der beiden Rundsteckverbindereinheiten 6, 6' übergreifen die langen Hülsensegmente 14" jeweils die kurzen Hülsensegmente 14' und kontaktieren diese elektrisch.

Dies ist auch der Figur 4 zu entnehmen, die die zusammengesteckten Rundsteckverbindereinheiten 6, 6' in einer Längsschnittdarstellung zeigt. Diese Figur zeigt außerdem nochmals deutlich den in der Isolierkörperhülse 9 des Isolierkörpers 8 angeordneten Kontaktträger 10. Der Kontaktträger 10 weist Aufnahmekammern 16 auf, die derart ausgebildet sind, dass sie sowohl stiftförmige wie auch buchsenförmige Steckkontakte 5, 5' aufnehmen können. Die Aufnahmekammern 16 sind derart rotationssymmetrisch im Hinblick auf die Mittelachse 17, 17' des Isolierkörpers 8 und damit um eine Längsachse 20 der Rundsteckverbindereinheiten 6, 6' angeordnet, dass das Polbild auch bei Drehung einer der Rundsteckverbindereinheiten 6, 6' um 90 Grad erhalten bleibt, die sich entsprechend der Anzahl der bei dem Ausführungsbeispiel ausgebildeten Hülsensegmente 14 als 360 Grad geteilt durch 4 ergibt. Selbstverständlich können auch in der Mittelachse 17, 17' Steckontakte 5, 5' angeordnet sein.

## Patentansprüche

1. Rundsteckverbindereinheit (6, 6') für abgeschirmte elektrische Kabel, mit einem von einer Schirmhülse (7) umgriffenen Isolierkörper (8), in dem mehrere elektrische buchsen- und/oder stiftförmige Steckkontakte (5, 5') in Aufnahmekammern (16) angeordnet sind, wobei die Schirmhülse (7) mit dem Isolierkörper (8) verrastet und mit einem aufnehmenden Gehäuseteil eines Steckverbindergehäuses (4, 4') verrastbar ist, wobei das steckseitige Ende (12) der Schirmhülse (7) eine gerade Anzahl von sich axial erstreckenden, durch Längsschlitze (13) getrennte Hülsensegmente (14, 14', 14") aufweist und wobei die Hülsensegmente (14, 14', 14"), die in Umfangsrichtung der Schirmhülse (7) aufeinander folgen, jeweils einen gleichmäßigen radialen Versatz (18) in abwechselnder Richtung zueinander aufweisen und die Hülsensegmente (14, 14', 14") von zwei identisch ausgebildeten Schirmhülsen (7) bei einem Drehversatz in Umfangsrichtung der Schirmhülsen (7) ineinander steckbar sind, wobei sich der Drehversatz aus 360 Grad geteilt durch die Anzahl der Hülsensegmente (14, 14', 14") ergibt, **dadurch gekennzeichnet, dass** die Mittelachse des Isolierkörpers (8) bei in der Schirmhülse (7) aufgenommenem Isolierkörper (8) jeweils mit der Mittelachse (17, 17') der Schirmhülse (8) zusammenfällt und eine Längsachse (20) der Rundsteckverbindereinheit (6, 6') bildet, dass die gerade Anzahl der Hülsensegmente (14, 14', 14") mindestens vier beträgt, und dass bei ineinander gesteckten Schirmhülsen (8) bedingt durch den gleichmäßigen radialen Versatz der Hülsensegmente (14, 14', 14") die Längsachsen (20) der beiden Rundsteckverbindereinheiten (6, 6') keinen radialen Versatz zueinander aufweisen.

2. Rundsteckverbindereinheit nach Anspruch 1, **dadurch gekennzeichnet, dass** die Hülsensegmente (14, 14', 14") eine radial nach innen und/oder nach außen gerichtete, den Versatz (18) bewirkende Kröpfung (19) aufweisen.

3. Rundsteckverbindereinheit nach Anspruch 2, **dadurch gekennzeichnet, dass** der Versatz (18) der Hülsensegmente (14, 14', 14") wenigstens der Wandstärke der Schirmhülse (7) entspricht.

4. Rundsteckverbindereinheit nach einem der vorstehenden Ansprüche, **dadurch gekennzeichnet, dass** die Hülsensegmente(14, 14', 14") zumindest teilweise federnd ausgebildet sind.

5. Rundsteckverbindereinheit nach einem der vorstehenden Ansprüche, **dadurch gekennzeichnet, dass** die Schirmhülse (7) in axialer Richtung kurze (14') und lange (14") Hülsensegmente (14) aufweist, die in Umfangsrichtung der Schirmhülse (7) abwechselnd aufeinander folgend angeordnet sind.

6. Rundsteckverbindereinheit nach einem der vorstehenden Ansprüche, **dadurch gekennzeichnet, dass** der Isolierkörper (8) Aufnahmekammern (16) für die Steckkontakte (5, 5') aufweist, die um eine Mittelachse (17') des Isolierkörpers (8) mit einem Winkelversatz angeordnet sind, der sich aus 360 Grad geteilt durch die Anzahl der Hülsensegmente (14) ergibt.

7. Rundsteckverbindereinheit nach einem der vorstehenden Ansprüche, **dadurch gekennzeichnet, dass** die Aufnahmekammern (16) derart ausgebildet sind, dass sie sowohl stiftförmige wie auch buchsenförmige Steckkontakte (5, 5') aufnehmen können.

8. Rundsteckverbindereinheit nach einem der vorstehenden Ansprüche, **dadurch gekennzeichnet, dass** die Rundsteckverbindereinheit (6, 6') in einen Leistungs- und/oder Signalleitungen aufweisenden Rundsteckverbinder (2, 3) eingebaut oder einbaubar ist.

## Claims

1. Round plug connector unit (6, 6') for shielded electrical cables, with an insulating body (8), around which a shielding sleeve (7) engages and in which a plurality of electrical socket- and/or pin-like plug contacts (5, 5') are arranged in receiving chambers (16), wherein the shielding sleeve (7) latches to the insulating body (8) and is latchable to a receiving housing part of a plug connector housing (4, 4'), wherein the plug-side end (12) of the shielding sleeve (7) has an even number of axially extending sleeve segments (14, 14', 14") separated by longitudinal slots (13), and wherein the sleeve segments (14, 14', 14") which follow one another in the circumferential direction of the shielding sleeve (7) each have a uniform radial offset (18) in an alternating direction to one another, and the sleeve segments (14, 14', 14") of two identically designed shielding sleeves (7) are pluggable into one another in the event of a rotational offset in the circumferential direction of the shielding sleeves (7), wherein the rotational offset arises from 360° divided by the number of sleeve segments (14, 14', 14"), **characterized in that**, when the insulating body (8) is accommodated in the shielding sleeve (7), the centre axis of the insulating body (8) in each case coincides with the centre axis (17, 17') of the shielding sleeve (8) and forms a longitudinal axis (20) of the round plug connector unit (6, 6'), **in that** the even number of the sleeve segments (14, 14', 14") is at least four, and **in that**, when the shielding sleeves (8) are plugged in one another, the longitudinal axes (20) of the two round plug connector units (6, 6') are not offset radially with respect to each other because of the uniform radial offset of the sleeve segments (14, 14', 14").

2. Round plug connector unit according to Claim 1, **characterized in that** the sleeve segments (14, 14', 14") have a right-angled bend (19) which is directed radially inwards and/or outwards and brings about the offset (18).

3. Round plug connector unit according to Claim 2, **characterized in that** the offset (18) of the sleeve segments (14, 14', 14") corresponds at least to the wall thickness of the shielding sleeve (7).

4. Round plug connector unit according to one of the preceding claims, **characterized in that** the sleeve segments (14, 14', 14") are of at least partially resilient design.

5. Round plug connector unit according to one of the preceding claims, **characterized in that** the shielding sleeve (7) has sleeve segments (14) which are short (14') and long (14") in the axial direction and are arranged following one another in an alternating manner in the circumferential direction of the shielding sleeve (7).

6. Round plug connector unit according to one of the preceding claims, **characterized in that** the insulating body (8) has receiving chambers (16) for the plug contacts (5, 5'), said receiving chambers being arranged about a centre axis (17') of the insulating body (8) with an angular offset which arises from 360° divided by the number of sleeve segments (14).

7. Round plug connector unit according to one of the preceding claims, **characterized in that** the receiving chambers (16) are designed in such a manner that they can receive both pin-like and socket-like plug contacts (5, 5').

8. Round plug connector unit according to one of the preceding claims, **characterized in that** the round plug connector unit (6, 6') is fitted or fittable into a round plug connector (2, 3) having power lines and/or signal lines.

## Revendications

1. Unité à connecteur rond (6, 6') pour câbles électriques blindés, comportant un corps isolant (8) entouré d'un manchon de blindage (7), dans lequel plusieurs contacts enfichables (5, 5') électriques à douilles et/ou à broches sont disposés dans des chambres de réception (16), dans lequel le manchon de blindage (7) est encliqueté sur le corps isolant (8) et peut être encliqueté sur une partie de boîtier de réception d'un boîtier de connecteur (4, 4'), dans lequel l'extrémité côté enfichage (12) du manchon de blindage (7) présente un nombre pair de segments de manchon s'étendant axialement (14, 14', 14") séparés par des fentes longitudinales (13), et dans lequel les segments de manchon (14, 14', 14"), qui se succèdent dans la direction circonférentielle du manchon de blindage (7), présentent chacun un décalage radial uniforme (18) dans une direction alternée et les segments de manchon (14, 14', 14") de deux manchons de blindage (7) réalisés de manière identique peuvent être enfichés l'un dans l'autre dans la direction circonférentielle des manchons de blindage (7) lors d'un décalage de rotation, dans lequel le décalage de rotation résulte de la division de 360 degrés par le nombre de segments de manchon (14, 14', 14"),
**caractérisé en ce que** l'axe central du corps isolant (8) coïncide respectivement avec l'axe central (17, 17') du manchon de blindage (8) lorsque le corps isolant (8) est reçu dans le manchon de blindage (7) et forme un axe longitudinal (20) de l'unité à connecteur rond (6, 6'), **en ce que** le nombre pair des segments de manchon (14, 14', 14") est d'au moins quatre, et **en ce que**, lorsque les manchons de blindage (8) sont enfichés l'un dans l'autre en raison du décalage radial uniforme des segments de manchon (14, 14', 14"), les axes longitudinaux (20) des deux unités à connecteurs ronds (6, 6') ne présentent pas de décalage radial l'une par rapport à l'autre.

2. Unité à connecteur rond selon la revendication 1, **caractérisée en ce que** les segments de manchon (14, 14', 14") comportent une coude (19) provoquant le décalage (18), qui est dirigé radialement vers l'intérieur et/ou vers l'extérieur.

3. Unité à connecteur rond selon la revendication 2, **caractérisée en ce que** le décalage (18) des segments de manchon (14, 14', 14") correspond au moins à l'épaisseur de paroi du manchon de blindage (7).

4. Unité à connecteur rond selon l'une des revendications précédentes, **caractérisée en ce que** les segments de manchon (14, 14', 14") sont au moins partiellement élastiques.

5. Unité à connecteur rond selon l'une des revendications précédentes, **caractérisée en ce que** le manchon de blindage (7) comporte des segments de manchon (14) courts (14') et longs (14") dans la direction axiale, qui sont disposés consécutivement de manière alternée dans la direction circonférentielle du manchon de blindage (7).

6. Unité à connecteur rond selon l'une des revendications précédentes, **caractérisée en ce que** le corps isolant (8) comporte des chambres de réception (16) destinées aux contacts enfichables (5, 5'), qui sont disposées autour d'un axe central (17') du corps isolant (8) avec un décalage angulaire résultant de la division de 360 degrés par le nombre de segments de manchon (14).

7. Unité à connecteur rond selon l'une des revendications précédentes, **caractérisée en ce que** les chambres de réception (16) sont conçues de telle sorte qu'elles peuvent recevoir des contacts enfichables (5, 5, 5') à broches et à douilles.

8. Unité à connecteur rond selon l'une des revendications précédentes, **caractérisée en ce que** l'unité à connecteur rond (6, 6') est installée ou peut être installée dans un connecteur rond (2, 3) comportant des lignes d'alimentation et/ou de signaux.
